# EUROPÄISCHE PATENTSCHRIFT

(11) **EP 0 912 873 B1**
(45) Veröffentlichungstag und Bekanntmachung des Hinweises auf die Patenterteilung: **06.12.2000**
(21) Anmeldenummer: 97930251.0
(22) Anmeldetag: 15.07.1997
(51) Int. Cl.: F41A 21/48

(54) **GEWEHR MIT LÖSBARER LAUFBEFESTIGUNG**
GUN WITH DETACHABLE BARREL MOUNTING
FUSIL A FIXATION DE CANON AMOVIBLE

(30) Priorität: 16.07.1996 AT 127796
(43) Veröffentlichungstag der Anmeldung: 06.05.1999
(73) Patentinhaber: STEYR MANNLICHER Aktiengesellschaft & Co. KG, 4400 Steyr (AT)
(72) Erfinder: BILGERI, Elmar, A-4400 Steyr (AT)
(74) Vertreter: Kovac, Werner, Dipl.-Ing.
(86) Internationale Anmeldenummer: AT9700166
(87) Internationale Veröffentlichungsnummer: WO9802707

(56) Entgegenhaltungen:
- EP-A- 0 697 578
- CH-A- 366 474
- DE-A- 3 740 371
- DE-A- 3 915 410
- GB-A- 559 586
- GB-A- 2 142 125

## Beschreibung

Die Erfindung handelt von einem als bekannt vorausgesetzten Gewehr mit einem im Verschlußgehäuse aus Leichtmetall lösbar befestigten Lauf wobei der hintere Teil des Laufes von einer inneren Zylinderfläche des Verschlußgehäuses umgeben ist gemäß dem Oberbegriff des Anspruchs 1. Für die Verbindung von Lauf und Verschlußgehäuse werden, vor allem bei Repetiergewehren, üblicherweise Schrumpfverbindungen oder Schraubverbindungen angewendet. Schrumpfverbindungen sind nur sehr bedingt lösbar, Schraubverbindungen sind aufwendig in der Fertigung. Vor allem aber sind Schraubverbindungen nicht für Verschlußgehäuse aus Aluminium oder Leichtmetallegierungen geeignet.

In solchen Fällen werden Klemmkonstruktionen mittels tangential im Verschlußgehäuse angeordneter Klemmschraube oder Querbolzen verwendet (SAUER-SIG, MAUSER). Diese erfordern jedoch aufwendig herzustellende Verschlußgehäuseerweiterungen und/ oder schwächende Längsschlitze und haben dazu noch den Nachteil eines fertigungstoleranzbedingten Spieles zwischen Lauf und Gehäusebohrung, sodaß ein genaues Fluchten von Laufachse und Gehäuselängsachse nicht gewährleistet ist.

Zwar ist es aus der GB 2142125 A bekannt, zur Verbindung zweier koachsialer Flächen Spannelemente zu verwenden. Es handelt sich jedoch um die Verbindung zwischen einem Einstecklauf und einem diesen umgebenden und naturgemäß auch aus Stahl bestehenden Hauptlauf. Der Einstecklauf wird von hinten in eine Patronenkammer appliziert, die konische Wandteile aufweist. Die nicht geschlitzten Spannelemente umgeben eine Zwischenhülse, die von hinten auf den Lauf aufgeschraubt wird, ohne jedoch die Spannelemente zu spannen. Dazu sind am Umfang verteilte Wurmschrauben vorgesehen.

Es ist daher Ziel der Erfindung, eine Laufbefestigung vorzuschlagen, die diese Nachteile vermeidet und auch bei einem Verschlußgehäuse aus Leichtmetall, bei einfacher Fertigung und unter Eliminierung herstellungsbedingter Toleranzen und Fluchtungsfehler, einsetzbar ist.

Erfindungsgemäß wird das dadurch erreicht, daß zwischen dem hinteren Teil des Laufes und der inneren Zylinderfläche des Verschlußgehäuses mindestens ein in Längsrichtung geschlitztes außen zylindrisches elastisches Spannelement vorgesehen ist, das von einer vor dem Spannelement angeordneten Spannmutter axial belastet ist, die auf ein am Lauf angebrachtes Gewinde aufgeschraubt ist.

Die Spannelemente sind in Großserie hergestellte Normteile, daher sehr eng toleriert und trotzdem billig, sodaß eine sehr genaue Zentrierung möglich ist. Sie liegen außen großflächig an der zylindrischen Innenwand des Verschlußgehäuses an, sodaß bei relativ geringer Belastung des Verschlußgehäuses ein zuverlässiger Reibschluß erreichbar ist. Da das Verschlußgehäuse dazu keine Schlitze oder Erweiterungen braucht, ist es leicht aus Leichtmetall herstellbar. Das Gewinde für die Spannmutter am Lauf kann erhebliche Kräfte aufnehmen, da der Lauf ja aus einem gehärteten beziehungsweise vergüteten Werkstoff besteht. Auch die Mutter besteht aus einem hochfesten Werkstoff und braucht daher sehr wenig Bauraum und ist von vorne zugänglich.

In einer möglichen Ausführungsform weist der hintere Teil des Laufes eine konische Außenfläche auf und das Spannelement ist eine abwechselnd von vorne und hinten geschlitzte Spannhülse. Derartige Spannhülsen sind bei Werkzeugmaschinen zum Aufspannen von Werkstücken mit zentraler Bohrung bekannt. Sie sind ebenfalls billige und sehr genaue Normteile mit genau bekannten Eigenschaften und besonders einfach zu montieren.

In einer bevorzugten Ausführungsform sind Paare von Spannringen mit einander zugewandten Konusflächen zwischen der Spannmutter und einem Bund des Laufes angeordnet. So ist die Reibkraft und die Beanspruchung des Verschlußgehäuses durch den von den Spannringen ausgeübten Innendruck durch Wahl der Anzahl der Paare von Ringen und deren Konuswinkel den jeweiligen Erfordernissen leicht anpaßbar. Der Bund erlaubt eine genaue axiale Festlegung des Laufes.

In besonderen Fällen ist es vorteilhaft, zur Sicherheit noch eine Haltekralle vorzusehen, die durch eine Öffnung des Gehäuses hindurch in eine Ausnehmung oder Umfangsnut des Laufes eingreift. Durch die einfache Bauform des Gehäuses ist eine solche Öffnung leicht anzubringen, ohne den Querschnitt des Gehäuses zu schwächen.

Im folgenden wird die Erfindung anhand von Abbildungen beschrieben. Es stellen dar:
- Fig.1:: Einen Horizontalschnitt durch einen Teil eines mit der Erfindung versehenen Gewehres in einer ersten Ausführungsform,
- Fig.2:: Wie Fig.1, jedoch in einer zweiten Ausführungsform.

In Figur 1 ist ein Teil des Gehäuses abgebildet und mit 1 bezeichnet. Eine hintere Innenwand 2 kleineren Durchmessers stellt beispielsweise die Führung für einen Zylinderverschluß (nicht abgebildet) dar. An diese schließt mit größerem Durchmesser eine zylindrische Innenfläche 3 an, die sich bis nach vorne, zum nicht mehr abgebildeten vorderen Gehäuseende erstreckt. An die Führung 2 für den Verschluß reiht sich vorne ein Raum 4 für eine nicht dargestellte Verriegelungsbuchse, die mit dem hinteren Ende des Laufes verschraubt sein könnte.

Im Inneren des Gehäuses 1 ist ein Lauf 5 auf erfindungsgemäße Weise befestigt. Nur sein hinterer Teil ist dargestellt. Bei 6 beginnt ein auf den hinteren Teil des Laufes 5 geschnittenes Gewinde, das so weit wie nötig nach hinten reicht, aber besser nicht bis an eine radiale Ringfläche 8 eines Bundes 7. Dieser Bund 7 weist zu einem später angegebenen Zweck eine Umfangsnut 9 auf. Auf den Bund 7 kann dann noch eine Patronenkammerwand folgen. Wesentlich ist das Gewinde 6 am Lauf und der Bund 7, sowie die zylindrische Innenfläche 3 des Gehäuses.

Zur Verbindung des hinteren Teiles des Laufes 5 mit dem Gehäuse 1 sind nun in einer ersten Ausführungsform mehrere Spannringe 11 und ebensoviele Spannringe 12 vorgesehen. Die Spannringe 11 sind geschlitzt, sodaß sie radial leicht aufzuweiten sind. Ihre äußere Begrenzungsfläche ist zylindrisch, ihre innere Begrenzungsfläche ist konisch. Die jeweils komplementären Ringe 12 können geschlitzt sein, haben eine zylindrische Innenfläche und eine unter demselben Winkel wie die Ringe 11 kegelförmige Außenfläche. Die Zahl derartiger Ringpaare ist entsprechend den Anforderungen wählbar. An diese schließt vorne eine Spannmutter 13, die auf dem Gewinde 6 des Laufes 5 verschraubbar ist und die Spannringe 11,12 gegen die Ringfläche 8 des Bundes 7 preßt. Dabei weiten sich die Spannringe 11 auf, wobei deren Zylinderflächen gegen die Zylinderflächen von Lauf und Gehäuse gepresst werden. Sie stellen eine sowohl gegenüber dem Lauf als auch gegenüber dem Gehäuse feste und genaue reibschlüssige Verbindung her. Die Spannmutter 13 hat vorne noch Ausnehmungen für einen Rohrschlüssel und ist mittels eines Gewindestiftes 15 sicherbar.

Außen am Gehäuse 1 ist schließlich noch ein Lageblock 16 gezeigt, an dem eine Haltekralle 17 angeschraubt ist. Diese greift durch eine Öffnung 18 am Gehäuse 1 hindurch in die Nut 9 im Bund 7.

Figur 2 zeigt eine andere Ausführungsform, gleiche Teile tragen gleiche Bezugszeichen. Sie unterscheidet sich von der vorhergehenden dadurch, daß anstelle der Ringpaare 11,12 eine Spannhülse 20 vorgesehen ist. Diese Spannhülse ist von der von Spanndornen im Werkzeugmaschinenbau bekannten Bauweise: sie weist abwechselnd von vorne und von hinten über einen großen Teil ihrer Länge geführte Schlitze 21,22 auf, die ihr radiale Dehnbarkeit verleihen und hat eine konische Innenwand 23, die auf einer ebenso konischen Außenfläche 24 des Laufes sitzt. Sie wird von der Spannmutter 13, hier nicht gegen einen Anschlag, sondern auf die konische Außenfläche des Laufes 24 aufgeschoben und weitet sich dabei auf. Dadurch wird auch wieder eine feste reibschlüssige Verbindung hergestellt.

## Patentansprüche

1. Gewehr mit einem im Verschlußgehäuse aus Leichtmetall lösbar befestigten Lauf, wobei der hintere Teil des Laufes von einer inneren Zylinderfläche des Verschlußgehäuses umgeben ist, dadurch gekennzeichnet, daß zwischen dem hinteren Teil des Laufes (5) und der inneren Zylinderfläche (3) des Verschlußgehäuses (1) mindestens ein in Längsrichtung geschlitztes außen zylindrisches elastisches Spannelement (11,12; 20) vorgesehen ist, das von einer vor dem Spannelement (11,12; 20) angeordneten Spannmutter (13) axial belastet ist, die auf ein am Lauf angebrachtes Gewinde (6) aufgeschraubt ist.

2. Gewehr nach Anspruch 1, dadurch gekennzeichnet, daß der hintere Teil des Laufes (5) eine konische Außenfläche (24) aufweist und das Spannelement eine abwechselnd von vorne und hinten geschlitzte Spannhülse (20) mit einer ebenso konischen Innenwand (23) ist. (FIG.2)

3. Gewehr nach Anspruch 1, dadurch gekennzeichnet, daß Paare von Spannringen (11,12) mit einander zugewandten Kegelflächen zwischen der Spannmutter (13) und einem Bund (7) des Laufes (5) angeordnet sind. (FIG.1)

4. Gewehr nach einem der Ansprüche 1 bis 3, dadurch gekennzeichnet, daß eine Haltekralle durch eine Öffnung des Verschlußgehäuses hindurch in eine Nut (9) des Laufes (5) eingreift.

## Claims

1. Rifle having a barrel which is mounted detachably in the housing made of light metal, the rear part of the barrel being surrounded by an inner cylindrical surface of the housing, **characterized** in that at least one externally cylindrical elastic clamping element (11,12;20), which is slotted in the longitudinal direction and is axially loaded by a clamping nut (13), is provided between the rear part of the barrel (5) and the inner cylindrical surface (3) of the housing (1), the clamping element (11,12;20) is axially loaded by a clamping nut (13), which is located in front of the clamping element (11,12;20), the clamping nut (13) being screwed on a screw thread (6) on the barrel.

2. Rifle according to Claim 1, **characterized** in that the rear part of the barrel (5) has a conical outer surface (24), and the clamping element is a clamping sleeve (20) which is slotted alternately from the front and rear and likewise has a conical inner wall (23). (Fig. 2)

3. Rifle according to Claim 1, **characterized** in that pairs of clamping rings (11,12) ha-ving mutually facing conical surfaces are arranged between the clamping nut (13) and a collar (7) on the barrel (5). (Fig. 1)

4. Rifle according to one of Claims 1 to 3, **characterized** in that a holding claw engages through an opening in the housing into a groove (9) in the barrel (5).

## Revendications

1. Fusil comprenant un canon fixé de manière démontable dans un boîtier de culasse en métal léger, la partie postérieure du canon étant enveloppée par une surface cylindrique intérieure du boîtier de culasse, caractérisé en ce qu'il est prévu, entre la partie postérieure du canon (5) et la surface cylindrique intérieure (3) du boîtier de culasse (1), au moins un élément de serrage (11, 12 ; 20) élastique, fendu dans le sens longitudinal et à face extérieure cylindrique, qui est chargé axialement par un écrou de serrage (13) disposé devant l'élément de serrage (11, 12 ; 20), lequel écrou de serrage est vissé sur un filet (6) taillé sur le canon.

2. Fusil selon la revendication 1, caractérisé en ce que la partie postérieure du canon (5) présente une face extérieure conique (24), et l'élément de serrage est constitué par une douille de serrage (20) fendue en alternance à l'avant et à l'arrière et munie également d'une paroi intérieure conique (23) (figure 2).

3. Fusil selon la revendication 1, caractérisé en ce que des paires de bagues de serrage (11, 12), dont les surfaces coniques sont orientées l'une vers l'autre, sont disposées entre l'écrou de serrage (13) et un collet de butée (7) du canon (5) (figure 1).

4. Fusil selon l'une quelconque des revendications 1 à 3, caractérisé en ce qu'une griffe de retenue (17)traverse un orifice du boîtier de culasse et vient en prise dans une rainure (9) du canon (5).
